# EUROPÄISCHE PATENTSCHRIFT

(11) **EP 4 092 199 B1**
(45) Veröffentlichungstag und Bekanntmachung des Hinweises auf die Patenterteilung: **05.07.2023**
(21) Anmeldenummer: 21174782.9
(22) Anmeldetag: 19.05.2021
(51) Int. Cl.: E02D 7/16, E02F 3/20, E21B 15/00

(54) **MASTELEMENT, INSBESONDERE MÄKLERELEMENT, FÜR EINE BAUMASCHINE**
MAST ELEMENT, IN PARTICULAR LEADER ELEMENT, FOR CONSTRUCTION MACHINE
ÉLÉMENT DE MÂT, EN PARTICULIER ÉLÉMENT DE MÂT DE GUIDAGE, POUR UNE MACHINE DE CONSTRUCTION

(43) Veröffentlichungstag der Anmeldung: 23.11.2022
(73) Patentinhaber: BAUER Maschinen GmbH, 86529 Schrobenhausen (DE)
(72) Erfinder: Josef, Haas, 86529 Schrobenhausen (DE)
(74) Vertreter: Wunderlich & Heim Patentanwälte Partnerschaftsgesellschaft mbB

(56) Entgegenhaltungen:
- EP-A1- 2 584 097
- EP-B1- 2 520 756
- WO-A1-2017/174863
- US-A- 3 385 014

## Beschreibung

Die Erfindung betrifft ein Mastelement, insbesondere ein Mäklerelement, für eine Baumaschine, mit einem länglichen hohlen Mastprofil, welches an einer Vorderseite entlang einer Mastlängsrichtung mit zwei Führungsleisten versehen ist, durch welche entlang der Vorderseite eine Linearführung für einen Mastschlitten gebildet ist, gemäß dem Oberbegriff des Anspruchs 1.

Derartige Mastelemente sind insbesondere als Masten bei Erdbohrgeräten bekannt, welche beispielsweise zur Erstellung von Gründungspfählen eingesetzt werden. Derartige Mastelemente, welche im Betrieb im Wesentlichen vertikal ausgerichtet sind, weisen typischerweise eine Länge von einigen Metern bis zu ca. 30 Metern auf. Entlang einer Vorderseite des Mastelementes, welches häufig auch als Mäkler bezeichnet wird, ist eine Linearführung für einen Mast- oder Arbeitsschlitten vorgesehen. An diesem Arbeitsschlitten kann beispielsweise ein Bohrantrieb für ein Erdbohrgerät angeordnet sein.

Die Mastelemente müssen eine hohe Steifigkeit bei einem möglichst geringen Gewicht aufweisen, um einerseits eine zuverlässige Führung zu gewährleisten und andererseits einen Schwerpunkt des Gesamtgerätes für eine gute Kippstabilität niedrig zu halten. Es ist bekannt, für derartige Mastelemente ein etwa rechteckiges Hohlprofil zu verwenden. Ein solches rohrförmiges Hohlprofil kann als ein nahtloses Hohlprofil aus einem Stahlwerkstoff gefertigt sein.

Zum Bilden der Längsführung ist es bekannt, die zwei im Querschnitt rechteckigen Führungsleisten mit den daran ausgebildeten Führungsflächen seitlich auf dem Masthohlprofil aufzuschweißen. Dies kann zu einem Verzug oder einer Beeinträchtigung der unmittelbar angrenzenden Führungsflächen führen. Zudem erfolgt eine Schweißnaht unmittelbar an einer Eckkante des Masthohlprofils, welche im Betrieb stark belastet ist. Die Verschweißung in einem belasteten Bereich kann sich ungünstig auf die Festigkeit und Haltbarkeit der Verbindung und die Korrosionsbeständigkeit auswirken.

Aus der EP 2 520 756 B1 ist ein Mastelement mit einem länglichen Rohrkörper bekannt, welcher aus einem Faserverbundwerkstoff gebildet ist. Die Befestigung der Führungsleisten an dieses Mastelement erfolgt über klammerartige Halterungen. Das Verarbeiten von Faserverbundwerkstoffen ist zeit- und kostenaufwändig. Eine Verbindung zu Stahlwerkstoffen ist schwierig und bedarf spezieller Verbindungsarten.

Die WO 2017/174863 zeigt ein Mastelement, welches aus gekanteten Blechen gebildet und zu einem Hohlkörper verschweißt ist. Die Führungselemente sind ebenfalls aus den gekanteten Blechen gebildet, d.h. es werden keine Führungsleisten verwendet. Auch hier befinden sich die nötigen Schweißnähte im ungünstigen Kantenbereich.

Der Erfindung liegt die **Aufgabe** zugrunde, ein Mastelement anzugeben, bei welchem eine effiziente Anordnung einer Linearführung gegeben ist.

Die Aufgabe wird nach der Erfindung durch ein Mastelement mit den Merkmalen des Anspruchs 1 gelöst. Bevorzugte Ausführungsformen der Erfindung sind in den abhängigen Ansprüchen angegeben.

Das erfindungsgemäße Mastelement ist dadurch gekennzeichnet, dass mindestens eine Führungsleiste als Teil eines Führungsprofils ausgebildet ist, an welchem einstückig mit der Führungsleiste mindestens ein Verbindungssteg ausgebildet ist, welcher sich von der Führungsleiste weg erstreckt, und dass zum Bilden des hohlen Mastprofils längliche Wandelemente vorgesehen sind, welche zusammen mit dem mindestens einen Verbindungssteg das hohle Mastprofil bilden und einen inneren Hohlraum des Mastprofiles umschließen.

Eine Grundidee der Erfindung liegt darin, keine herkömmliche rechteckige Führungsleiste vorzusehen, sondern ein Führungsprofil, welches die vorzugsweise plattenförmige oder rechteckige Führungsleiste umfasst und an welcher zusätzlich mindestens ein Verbindungssteg einstückig ausgebildet ist, welcher sich von der Führungsleiste weg erstreckt. Der Verbindungssteg kann dabei zum Verschweißen mit einem angrenzenden länglichen Wandelement des Mastprofils verwendet werden. Die Wandelemente können Platten und/oder Winkelprofile sein. Die Führungsleiste kann eine oder mehrere Führungsflächen aufweisen. Der mindestens eine Verbindungssteg kann sich so weit von der Führungsleiste weg erstrecken, dass er bis in den nächsten Eckbereich reicht und eine Seitenwand des Mastprofils bildet. Es können auch an den Ecken ohne Führungsleisten Winkelprofile eingesetzt werden, die sich jeweils bis zu den Verbindungsstegen bzw. dem gegenüberliegenden Winkelprofil erstrecken, sodass das Mastprofil nur aus Profilen besteht bzw. nur an einer, zwei oder drei Seiten zusätzliche längliche Wandelemente vorhanden sind.

Durch die Verlegung der Schweißnaht weg von der Führungsleiste und weg aus einem Führungsbereich kann eine besonders stabile Verbindung der Führungsleiste erreicht werden. Die Schweißnaht kann durch diese Anordnung in einen weniger belasteten ebenen Wandbereich, welcher von dem Eckbereich deutlich beabstandet ist, verlegt werden. Hierdurch wird eine besonders stabile Verbindung erzielt. Zudem wird das Gefüge im Bereich der Schweißnaht geringeren mechanischen Spannungen ausgesetzt, wodurch sich auch das Korrosionsverhalten in diesem Bereich verbessert. Schließlich reduziert ein Beabstanden der Schweißnaht als Ort der Wärmeeinbringung die Gefahr, dass beim Schweißen ein Wärmeverzug an der Führungsleiste auftritt. Dies kann aufwändige Nachbearbeitungen verhindern. Eine bevorzugte Ausführung der Erfindung besteht dabei darin, dass der Verbindungssteg einen Teil des hohlen Mastprofils bilden kann. Die länglichen Wandelemente für das Mastprofil bilden zusammen mit dem mindestens einen Verbindungssteg das hohle Mastprofil und umschließen einen inneren Hohlraum des Mastprofiles. Hierdurch kann ein besonders leichter Aufbau erzielt werden.

Eine vorteilhafte Ausführungsform der Erfindung besteht darin, dass die Wandelemente und der mindestens eine Verbindungssteg in Mastlängsrichtung miteinander verbunden, insbesondere verschweißt sind. Das Verbinden kann dabei grundsätzlich auch durch ein Verschrauben erfolgen, was insbesondere durch die Verbindungsstege ermöglicht wird. Eine besonders gute Herstellbarkeit ergibt sich dadurch, dass der Verbindungssteg mit dem angrenzenden Wandelement verschweißt wird. Die Schweißnaht kann dabei in Mastlängsrichtung verlaufen, was hinsichtlich der Belastung eines vertikalen Mastes günstig ist.

Besonders zweckmäßig ist es nach einer Weiterbildung der Erfindung, dass das Mastprofil zwei Führungsprofile aufweist. Die Führungsprofile sind dabei parallel zueinander angeordnet und über das Vorderwandelement miteinander verbunden. Hierdurch kann eine symmetrische Belastung erreicht werden, was für die Festigkeit günstig ist.

Grundsätzlich kann das Führungsprofil als ein massives Profil erstellt werden. Hinsichtlich einer grundsätzlich gewünschten Gewichtseinsparung bei vertikalen Masten ist es nach einer Ausführungsvariante der Erfindung vorteilhaft, dass das Führungsprofil als ein Hohlprofil aus einem Metallwerkstoff, insbesondere aus einem Stahl, gebildet ist. Das Führungsprofil kann insbesondere als ein Hohlprofil extrudiert sein. Durch die Ausgestaltung als Hohlprofil kann bei einem Verschweißen eine sehr gute Wärmeabführung erzielt werden, so dass die Gefahr eines Verzuges der Führungsleiste bei einem Verschweißen reduziert werden kann.

Grundsätzlich können für die zwei gegenüberliegenden Seiten unterschiedliche Profilformen vorgesehen werden. Eine besonders günstige Herstellbarkeit lässt sich nach einer Weiterbildung der Erfindung dadurch erreichen, dass jede Führungsleiste als Teil eines Führungsprofils ausgebildet ist, welche vorzugsweise gleich ausgeformt sind. Zum Einbau an den gegenüberliegenden Seiten müssen die entsprechenden Führungsleisten lediglich gedreht eingebaut werden.

Nach einer Weiterbildung der Erfindung ist es vorteilhaft, dass innerhalb des hohlen Mastprofils ein Verstärkungselement zur Versteifung des Masthohlprofils angeordnet ist. Hierdurch wird die Stabilität erhöht.

Eine besonders gute Versteifung wird nach einer weiteren Ausführung der Erfindung dadurch erzielt, dass innerhalb des Mastprofils sich entlang der Mastlängsrichtung mindestens ein diagonales Verstärkungselement erstreckt, welches in einem schrägen Winkel zu den Seiten des etwa rechteckigen Mastprofils angeordnet ist. Der schräge Winkel weicht von einem rechten Winkel ab. Das Verstärkungselement verläuft in Mastlängsrichtung zumindest über einen oder mehrere Teilbereiche, vorzugsweise über die gesamte Länge des Mastelementes. Durch eine solche innere diagonale Versteifung kann eine erhebliche Steigerung der Verwindungssteifigkeit des Mastprofils bei einem relativ geringen zusätzlichen Gewicht erreicht werden.

Grundsätzlich kann das Verstärkungselement in jeder geeigneten Weise mit dem äußeren Mastprofil verbunden, etwa verschraubt werden. Eine bevorzugte Ausführungsform der Erfindung besteht darin, dass das mindestens eine Verstärkungselement entlang einer Innenseite des Mastprofils verschweißt ist. Ein Verschweißen stellt eine zuverlässige und kostengünstige Verbindung zwischen Stahlwerkstoffen dar. Die Schweißnaht verläuft dabei entlang der Mastlängsrichtung.

Besonders vorteilhaft ist es nach einer Weiterbildung der Erfindung, dass das mindestens eine Verstärkungselement an mindestens einem Führungsprofil befestigt, insbesondere verschweißt ist. Vorzugsweise ist das Verstärkungselement entlang von zwei Führungsprofilen verschweißt. Das Verstärkungselement, welches auch als Versteifungselement bezeichnet werden kann, kann winkelförmig ausgebildet sein und sich vorzugsweise von einem Eckbereich zu einem gegenüberliegenden Eckbereich erstrecken. Grundsätzlich können auch zwei oder mehr Verstärkungselemente innerhalb des Mastprofils vorgesehen sein.

Eine besonders effiziente Versteifung kann nach einer weiteren Ausführungsvariante der Erfindung dadurch erzielt werden, dass das mindestens eine Verstärkungselement ein plattenförmiges Blech oder ein abgekantetes Blech aufweist. Derartige Verstärkungselemente können kostengünstig hergestellt werden. Durch ein abgekantetes Blech, welches im Querschnitt eine L-Form, eine C-Form oder eine Z-Form aufweisen kann, wird eine zusätzliche Erhöhung der Verwindungssteifigkeit gegenüber eine ebenen Blechplatte erzielt.

Eine besonders hohe Versteifung wird nach einer Weiterbildung der Erfindung insbesondere dadurch erreicht, dass mehrere Verstärkungselemente entlang der Mastinnenseite verschweißt sind. Die mehreren Verstärkungselemente können sowohl in Achslängsrichtung versetzt als auch unmittelbar nebeneinander innerhalb des Mastprofils angeordnet und verschweißt sein. Dabei können die Verstärkungselemente an ihren Stoßfugen ebenfalls miteinander verschweißt sein.

Grundsätzlich kann das Verstärkungselement ein durchgehendes Plattenelement sein. Eine besonders bevorzugte Ausführungsform der Erfindung besteht darin, dass das mindestens eine Verstärkungselement zur Gewichtsreduzierung Ausnehmungen aufweist. Diese Ausnehmungen können etwa kreisscheibenförmige Ausklinkungen in Mittenbereichen des plattenförmigen Verstärkungselementes sein. Hierdurch kann eine merkliche Gewichtsreduzierung des Verstärkungselementes bei einer weiter guten Steifigkeit erreicht werden.

Grundsätzlich kann das erfindungsgemäße Mastelement allein oder in Kombination mit weiteren Mastelementen an verschiedensten Geräten und Anlagen eingesetzt oder angebaut werden. Insbesondere umfasst die Erfindung eine Baumaschine, insbesondre eine Tiefbaumaschine, mit einem Trägergerät und einem daran angebrachten Mast, wobei der Mast mindestens ein erfindungsgemäßes Mastelement aufweist.

Insbesondere bei Baumaschinen mit mobilen Trägergeräten wird ein besonders steifer Mast benötigt, wobei gleichzeitig durch den Mast der Gesamtschwerpunkt der Baumaschine nicht zu weit nach oben verlegt sein darf, um eine ausreichende Stabilität und Kippsicherheit der Baumaschine zu gewährleisten. Dies kann mit dem erfindungsgemäßen Mastelement besonders gut erzielt werden.

Besonders vorteilhaft ist es nach einer Weiterbildung, dass der Mast als ein Mäkler, insbesondere ein Teleskopmäkler, ausgebildet ist. Ein Mäkler stellt dabei grundsätzlich einen vertikalen Mast mit mindestens einer Linearführung, insbesondere für einen Arbeitsschlitten, dar. Bei einem Teleskopmäkler ist entlang der Linearführung eines ersten Mastelementes ein zweites Mastelement linear verschiebbar geführt. An dem zweiten Mastelement kann ebenfalls eine Linearführung für den Arbeitsschlitten angeordnet sein. Durch einen so gebildeten Teleskopmäkler können die beiden Mastelemente teleskopartig zueinander verfahren werden, so dass im Betrieb ein relativ hoher Gesamtmast erreicht werden kann.

Besonders bevorzugt wird das Mastprofil aus zwei oder mehr länglichen Mastteilen, welche sich jeweils über die Länge des Mastelementes erstrecken, zusammengesetzt, insbesondere zusammengeschweißt. Die Mastelemente können dabei längliche Blechplatten oder Blechprofile sein. Zumindest vor dem Verschweißen des letzten Mastteiles zum Umschließen des Masthohlprofils wird das mindestens eine Verstärkungselement eingesetzt und vorzugsweise an den Innenseiten des noch offenen Mastprofils in Längsrichtung verschweißt. Dies kann einfach und effizient ausgeführt werden. Anschließend kann das Mastprofil umseitig zum Bilden des geschlossenen hohlen Mastprofils angebracht, insbesondere angeschweißt werden.

Die Erfindung wird nachfolgend anhand von bevorzugten Ausführungsbeispielen weiter beschrieben, welche in den Zeichnungen dargestellt sind. In den Zeichnungen zeigen:
- Fig.1: eine schematische Querschnittsansicht durch ein erfindungsgemäßes Mastelement; und
- Fig. 2: eine perspektivische Ansicht einer erfindungsgemäßen Baumaschine.

Die Figur 1 zeigt eine schematische Querschnittsansicht durch ein erfindungsgemäßes Mastelement 10, welches im Wesentlichen durch ein äußeres hohles Mastprofil 12 gebildet ist. Das Mastprofil 12 kann aus verschiedenen Mastteilen oder Wänden zusammengesetzt und geschweißt sein, welche in einer Mastlängsrichtung verlaufen. Die Mastlängsrichtung erstreckt sich senkrecht zur Zeichnungsebene.

Das Mastprofil 12 weist als Mastteile ein Vorderwandelement 14, zwei Seitenwandelemente 16 und eine Rückwandelement 18 auf, welche zum Bilden des im Querschnitt rechteckigen Mastprofils 12 miteinander verschweißt sind. In den Eckbereichen zwischen den Seitenwandelementen 16 und dem Vorderwandelement 14 sind zwei seitlich vorstehende hohle Führungsprofile 40 mit jeweils einer integrierten hohlen Führungsleiste 42 eingesetzt und angeschweißt, welche zum Bilden einer Linearführung 20 für einen nicht-dargestellten Mast- oder Arbeitsschlitten entlang einer Vorderseite vorgesehen sind. Die Führungsleisten 42 weisen jeweils vordere Führungsflächen 47, seitliche Führungsflächen 48 und hintere Führungsflächen 49 auf.

Zum Anschweißen weisen die Führungsprofile 20 jeweils zwei Verbindungsstege 44, 46 auf, welche sich von der mittigen hohlen Führungsleiste 42 weg erstrecken. Der erste Verbindungssteg 44 erstreckt sich zum Vorderwandelement 14 und ist mit diesem verschweißt. Der zweite Verbindungssteg 46 verläuft rechtwinkelig zum ersten Verbindungssteg 44 zum angrenzenden Seitenwandelement 16 und ist mit diesem verschweißt. Folglich befinden sich die Führungsleisten 42 in den Ecken des Mastprofils 12, während die Schweißnähte von den Ecken beabstandet sind.

Zur Versteifung des Mastelementes 10 sind im Hohlraum 13 des hohlen Mastprofils 12 ein erstes Verstärkungselement 30 und ein zweites Verstärkungselement 32 angeordnet und an den Innenseiten des äußeren Mastprofils 12 verschweißt. Das diagonale erste Verstärkungselement 30 ist dabei ein etwa rechtwinklig abgekantetes gleichschenkliges Blech, welches an seinen freien Enden an den jeweils gegenüberliegenden Führungsprofilen 22 angeschweißt ist. Die Schenkel des abgekanteten ersten Verstärkungselementes 30 sind dabei etwa im Winkel von 45° zu den Seitenwänden 16 angeordnet, wobei ein Kantenbereich etwa in der Mitte des Mastprofils 12 liegt.

Das diagonale zweite Verstärkungselement 32 ist einerseits in einem Eckbereich des linken Seitenwandelementes 16 an diesem befestigt und andererseits etwa in der Mitte des Mastprofils 12 an dem ersten Verstärkungselement 30 im Kantenbereich angeschweißt. Durch diese in Mastlängsrichtung verlaufende mehrfache diagonale Versteifung wird eine besonders hohe Steifigkeit des hohlen Mastprofils 12 und damit des Mastelementes 10 erreicht. Die einzelnen Kammern bildende Verstärkungselemente 30, 40 in dem Mastprofil 12 können auch als Mastlängsschotte bezeichnet werden.

Zusätzlich können an Innenseiten der einzelnen Mastteile zur Versteifung zusätzliche Längsprofile parallel oder rechtwinkelig zu den Innenseiten angeschweißt sein, so etwa ein erstes Längsprofil 24 an der Innenseite der Vorderwand 14 und ein zweites Längsprofil 26 an einer Innenseite der Rückwand 18, welche u. a. die Beulsteifigkeit der Vorderwand 14 und der Rückwand 18 erhöhen.

Gemäß Fig. 2 ist eine erfindungsgemäße Baumaschine 70 mit einem Trägergerät 71 dargestellt. Das Trägergerät 71 umfasst einen Oberwagen 72, welcher drehbar auf einem Unterwagen 73 gelagert ist, welcher ein Raupenfahrwerk aufweist.

An dem Oberwagen 72 ist ein im Wesentlichen vertikal gerichteter Mast 74 gelagert, welcher ein erfindungsgemäßes Mastelement 10 umfasst. Entlang dem Mast 74 mit dem Mastelement 10 ist eine Linearführung 20 für einen Mastschlitten 75 ausgebildet. An dem Mastschlitten 75 kann ein Drehantrieb 76 gelagert sein. Über ein Tragseil 80, welches über einen Mastkopf des Mastes 74 geführt ist, kann eine Kellystangenanordnung 100 aufgehängt sein, welche nach unten durch den ringförmigen Drehantrieb 76 hindurchragt. An einem unteren Ende der Kellystangenanordnung 100 kann an einem Werkzeuganschluss 98 ein nicht dargestelltes Bohrwerkzeug, beispielsweise ein Kastenbohrer, angebracht werden. Über mindestens eine Zuführleitung 82 kann beispielsweise Hydraulikfluid von dem Trägergerät 71 über eine Aufhängeeinrichtung 96 der Kellystangenanordnung 100 und damit einem angehängten Bohrwerkzeug zugeführt werden.

Entlang des Mastes 74 sind Zugangslöcher 77 angedeutet, welche bekanntlich zum Anschweißen von quer gerichteten Schottplatten benötigt werden.

## Patentansprüche

1. Mastelement, insbesondere Mäklerelement, für eine Baumaschine mit einem länglichen hohlen Mastprofil (12), welches an einer Vorderseite entlang einer Mastlängsrichtung mit zwei Führungsleisten (42) versehen ist, durch welche entlang der Vorderseite eine Linearführung (20) für einen Mastschlitten gebildet ist,
wobei mindestens eine Führungsleiste (42) als Teil eines Führungsprofils (40) ausgebildet ist, an welchem einstückig mit der Führungsleiste (42) mindestens ein Verbindungssteg (44, 46) ausgebildet ist, welcher sich von der Führungsleiste (42) weg erstreckt,
wobei zum Bilden des hohlen Mastprofils (12) längliche Wandelemente (14, 16, 18) vorgesehen sind, wobei der mindestens eine Verbindungssteg (44, 46) mit mindestens einem länglichen Wandelement (14, 16, 18) verbunden ist,
wobei die Wandelemente (14, 16, 18) und der mindestens eine Verbindungssteg (44, 46) in Mastlängsrichtung miteinander verschweißt sind, und
wobei die Schweißnaht weg von der Führungsleiste (42) und weg aus einem Führungsbereich der Führungsleiste (42) angeordnet ist.

2. Mastelement nach Anspruch 1,
**dadurch gekennzeichnet,**
**dass** das Mastprofil (12) zwei Führungsprofile (40) aufweist.

3. Mastelement nach einem der Ansprüche 1 bis 2,
**dadurch gekennzeichnet,**
**dass** das Führungsprofil (40) als ein Hohlprofil aus einem Metallwerkstoff, insbesondere aus einem Stahl, gebildet ist.

4. Mastelement nach einem der Ansprüche 1 bis 3,
**dadurch gekennzeichnet,**
**dass** jede Führungsleiste (42) als Teil eines Führungsprofils (40) ausgebildet ist, welche vorzugsweise gleich ausgeformt sind.

5. Mastelement nach einem der Ansprüche 1 bis 4,
**dadurch gekennzeichnet,**
**dass** innerhalb des Mastprofils (12) mindestens ein Verstärkungselement (30, 32) zur Versteifung des Mastprofils (12) angeordnet ist.

6. Mastelement nach Anspruch 5,
**dadurch gekennzeichnet,**
**dass** innerhalb des Mastprofils (12) sich entlang der Mastlängsrichtung mindestens ein diagonales Verstärkungselement (30, 32) erstreckt, welches in einem schrägen Winkel zu Seiten des etwa rechteckigen Mastprofils (12) angeordnet ist.

7. Mastelement nach Anspruch 5 oder 6,
**dadurch gekennzeichnet,**
**dass** das mindestens eine Verstärkungselement (30, 32) entlang einer Innenseite des Mastprofils (12) fest verbunden, insbesondere verschweißt ist.

8. Mastelement nach einem der Ansprüche 1 bis 7,
**dadurch gekennzeichnet,**
**dass** die länglichen Wandelemente (14, 16, 18) zusammen mit dem mindestens einen Verbindungssteg (44, 46) das hohle Mastprofil (12) bilden und einen inneren Hohlraum (13) des Mastprofiles (12) umschließen.

9. Baumaschine, insbesondere Tiefbaumaschine, mit einem Trägergerät und einem daran angebrachten Mast,
**dadurch gekennzeichnet,**
**dass** der Mast mindestens ein Mastelement (10) nach einem der Ansprüche 1 bis 8 aufweist.

10. Baumaschine nach Anspruch 9,
**dadurch gekennzeichnet,**
**dass** der Mast als ein Mäkler, insbesondere ein Teleskopmäkler, ausgebildet ist.

## Claims

1. Mast element, in particular leader element, for a construction machine with an elongate hollow mast profile (12) which, on a front side along a longitudinal side of the mast, is provided with two guide strips (42), by which a linear guide (20) for a mast carriage is formed along the front side,
wherein at least one guide strip (42) is designed as part of a guide profile (40), on which, formed in one piece with the guide strip (42), at least one connecting web (44, 46) is designed that extends away from guide strip (42),
wherein in order to form the hollow mast profile (12) elongate wall elements (14, 16, 18) are provided, wherein the at least one connecting web (44, 46) is connected to at least one elongate wall element (14, 16, 18),
wherein the wall elements (14, 16, 18) and the at least one connecting web (44, 46) are welded to each other in the longitudinal direction of the mast, and
wherein the welded seam is arranged away from the guide strip (42) and away from a guide region of the guide strip (42).

2. Mast element according to claim 1,
**characterized in that**
the mast profile (12) has two guide profiles (40).

3. Mast element according to any one of claims 1 to 2,
**characterized in that**
the guide profile (40) is formed as a hollow profile from a metal material, in particular from steel.

4. Mast element according to any one of claims 1 to 3,
**characterized in that**
each guide strip (42) is designed as part of a guide profile (40) which are preferably of the same shape.

5. Mast element according to any one of claims 1 to 4,
**characterized in that**
inside the mast profile (12) at least one reinforcing element (30, 32) for stiffening the mast profile (12) is arranged.

6. Mast element according to claim 5,
**characterized in that**
inside the mast profile (12) at least one diagonal reinforcing element (30, 32) extends along the longitudinal direction of the mast, the said reinforcing element being arranged at an oblique angle to sides of the approximately rectangular mast profile (12).

7. Mast element according to claim 5 or 6,
**characterized in that**
the at least one reinforcing element (30, 32) is firmly connected, in particular welded, along an internal side of the mast profile (12).

8. Mast element according to any one of claims 1 to 7,
**characterized in that**
together with the at least one connecting web (44, 46) the elongate wall elements (14, 16, 18) form the hollow mast profile (12) and enclose an inner hollow space (13) of the mast profile (12).

9. Construction machine, in particular foundation engineering machine, with a carrier implement and a mast mounted thereon,
**characterized in that**
the mast has at least one mast element (10) according to any one of claims 1 to 8.

10. Construction machine according to claim 9,
**characterized in that**
the mast is designed as a leader, in particular as a telescopic leader.

## Revendications

1. Elément de mât, en particulier élément de tête, pour un engin de chantier avec un profilé de mât (12) creux allongé, lequel est pourvu sur une face avant le long d'une direction longitudinale de mât de deux bandes de guidage (42), par lesquelles un guidage linéaire (20) pour un chariot de mât est formé le long de la face avant, dans lequel au moins une bande de guidage (42) est réalisée en tant que partie d'un profilé de guidage (40), sur lequel au moins une barrette de liaison (44, 46), laquelle s'étend à distance de la bande de guidage (42) est réalisée d'une seule pièce avec la bande de guidage (42),
dans lequel pour la formation du profilé de mât (12) creux des éléments de paroi (14, 16, 18) allongés sont prévus, dans lequel la au moins une barrette de liaison (44, 46) est reliée à au moins un élément de paroi (14, 16, 18) allongé,
dans lequel les éléments de paroi (14, 16, 18) et la au moins une barrette de liaison (44, 46) sont soudés les uns aux autres dans la direction longitudinale du mât, et
dans lequel le cordon de soudure est disposé à distance de la bande de guidage (42) et à distance d'une zone de guidage de la bande de guidage (42).

2. Elément de mât selon la revendication 1,
**caractérisé en ce**
**que** le profilé de mât (12) présente deux profilés de guidage (40).

3. Elément de mât selon l'une quelconque des revendications 1 à 2,
**caractérisé en ce**
**que** le profilé de guidage (40) est formé en tant que profilé creux composé d'un matériau métallique, en particulier d'un acier.

4. Elément de mât selon l'une quelconque des revendications 1 à 3,
**caractérisé en ce**
**que** chaque bande de guidage (42) est réalisée en tant que partie d'un profilé de guidage (40), lesquels sont de préférence façonnés de manière identique.

5. Elément de mât selon l'une quelconque des revendications 1 à 4,
**caractérisé en ce**
**qu'**au moins un élément de renforcement (30, 32) pour le renforcement du profilé de mât (12) est disposé à l'intérieur du profilé de mât (12).

6. Elément de mât selon la revendication 5,
**caractérisé en ce**
**qu'**au moins un élément de renforcement (30, 32) diagonale, lequel est disposé selon un angle incliné par rapport aux faces du profilé de mât (12) sensiblement rectangulaire, s'étend à l'intérieur du profilé de mât (12) le long de la direction longitudinale de mât.

7. Elément de mât selon la revendication 5 ou 6,
**caractérisé en ce**
**que** le au moins un élément de renforcement (30, 32) est relié fixement, en particulier soudé, le long d'une face intérieure du profilé de mât (12).

8. Elément de mât selon l'une quelconque des revendications 1 à 7,
**caractérisé en ce**
**que** les éléments de paroi (14, 16, 18) allongés forment conjointement avec la au moins une barrette de liaison (44, 46) le profilé de mât (12) creux et entourent une cavité (13) intérieure du profilé de mât (12).

9. Engin de chantier, en particulier engin de travaux publics, avec un appareil de support et un mât monté dessus,
**caractérisé en ce**
**que** le mât présente au moins un élément de mât (10) selon l'une quelconque des revendications 1 à 8.

10. Engin de chantier selon la revendication 9,
**caractérisé en ce**
**que** le mât est réalisé en tant que tête, en particulier en tant que tête télescopique.
